# EUROPÄISCHE PATENTSCHRIFT

(11) **EP 3 161 281 B1**
(45) Veröffentlichungstag und Bekanntmachung des Hinweises auf die Patenterteilung: **15.08.2018**
(21) Anmeldenummer: 15729484.4
(22) Anmeldetag: 17.06.2015
(51) Int. Cl.: F01L 13/00, F01L 1/053

(54) **NOCKENWELLE FÜR DEN VENTILTRIEB EINER BRENNKRAFTMASCHINE MIT VARIIERBARER VENTILÖFFNUNGSDAUER**
CAMSHAFT FOR THE VALVE DRIVE OF AN INTERNAL COMBUSTION ENGINE WITH A VARIABLE VALVE OPENING DURATION
ARBRE À CAMES POUR COMMANDE DE SOUPAPE D'UN MOTEUR À COMBUSTION INTERNE À DURÉE D'OUVERTURE DE SOUPAPES VARIABLE

(30) Priorität: 30.06.2014 DE 102014109103
(43) Veröffentlichungstag der Anmeldung: 03.05.2017
(73) Patentinhaber: ThyssenKrupp Presta TecCenter AG, 9492 Eschen (LI)
(72) Erfinder: DIETEL, Uwe, 08115 Lichtentanne (DE); MANN, Bernd, 09405 Zschopau (DE); KUNZ, Michael, 09116 Chemnitz (DE); LEHMANN, Martin, 01855 Mittelndorf (DE)
(74) Vertreter: thyssenkrupp Intellectual Property GmbH
(86) Internationale Anmeldenummer: PCT/EP2015/063601
(87) Internationale Veröffentlichungsnummer: WO 2016/000965

(56) Entgegenhaltungen:
- WO-A1-2011/032632
- DE-A1-102007 010 156
- DE-A1-102009 056 224
- JP-A- 2013 019 362
- US-A- 2 888 837

## Beschreibung

### STAND DER TECHNIK

Um eine Brennkraftmaschine unter verschiedenen Betriebsbedingungen stets möglichst optimal betreiben zu können, sind aus dem Stand der Technik bereits verschiedenste Methoden bekannt. So ist die Variation der Ventilöffnungsdauer in der WO 2011/032632 A1 oder der JP 2013 019362 A beschrieben. Eine Nockenwelle umfasst eine hohle Außenwelle und eine konzentrisch innerhalb der Außenwelle verdrehbar angeordnete Innenwelle. Ein erster Teilnocken eines Nockens ist drehfest auf der Außenwelle und ein zweiter Teilnocken des Nockens ist drehfest mit der Innenwelle verbunden und drehbar auf der Außenwelle gelagert. Durch Verdrehung der beiden Teilnocken zueinander, bewirkt durch eine Verdrehung von Innen- und Außenwelle zueinander, sind die Nockenkontur des Nockens und damit die Ventilöffnungszeit entsprechend veränderbar.

Jeder Teilnocken erfordert einen minimalen axialen Bauraum, der im Wesentlichen so groß ist wie der Bauraum, den ein Nocken einer nicht verstellbaren Nockenwelle benötigt. Da aber pro Ventil nun zumindest zwei solcher Teilnocken vorzuhalten sind, erhöht sich insgesamt der von den Nocken benötigte axiale Bauraum.

Zu unterscheiden sind die hier behandelten Nockenwellen grundsätzlich von solchen Nockenwellen, die ausschließlich solche Nocken, umfassen, deren Kontur nicht veränderbar sind. Solche Nocken können zwar auch variabel an der Nockenwelle gehalten sein; hiermit lässt sich jedoch nur die Öffnungsperiode verschieben, aber nicht in ihrer Dauer verändern.

### OFFENBARUNG DER ERFINDUNG

Es ist daher die Aufgabe der vorliegenden Erfindung, eine verbesserte Nockenwelle der eingangs genannten Art zu schaffen, die sich insbesondere durch eine platzsparende Bauweise auszeichnet.

Diese Aufgabe wird ausgehend von einer Nockenwelle für den Ventiltrieb einer Brennkraftmaschine mit variierbarer Ventilöffnungsdauer gemäß dem Oberbegriff des Anspruchs 1 in Verbindung mit dem kennzeichnenden Merkmalen gelöst. Vorteilhafte Weiterbildungen der Erfindung sind in den abhängigen Ansprüchen angegeben.

Die erfindungsgemäße Nockenwelle umfasst eine Außenwelle und eine sich durch die Außenwelle erstreckenden Innenwelle. Die Innenwelle ist drehbar zur Außenwelle gehalten. Ein Nocken ist mehrteilig ausgebildet und weist einen ersten Teilnocken und zumindest einen zweiten Teilnocken auf. Entweder der erste Teilnocken oder der zumindest eine zweite Teilnocken ist mit der Außenwelle verdrehfest verbunden; der jeweils andere Teilnocken, also der zumindest eine zweite Teilnocken bzw. der erste Teilnocken, ist verdrehfest mit der Innenwelle verbunden. Es kommt folglich nicht darauf an, welcher der Teilnocken mit der Außenwelle und welcher der Teilnocken mit der Innenwelle verbunden ist. Auf der Außenwelle ist ein Lagerinnenring eines Wellenlagers gehalten. Als Wellenlager kommen insbesondere Gleitlager und Wälzlager in Betracht. Erfindungsgemäß weist nun einer der zumindest einen zweiten Teilnocken einen axialen Ansatz auf, der zumindest einen Teil des Lagerinnenrings ausbildet.

Für die Verbindung des Teilnockens als auch des Lagerinnenrings mit der Außenwelle dient nun der Teilnocken. Aufgrund dieser Funktionsintegration lässt sich axialer Bauraum einsparen. Dies ist insbesondere bei den gattungsgemäßen Verstellnocken von Vorteil, da diese per se einen recht großen axialen Bauraum erfordern, wie anhand des Ausführungsbeispiels noch näher erläutert wird. Der Teil des Lagerinnenrings ist dabei insbesondere einstückig mit dem zweiten Teilnocken ausgebildet. Eine separate Befestigung des Lagerinnenrings an der Außenwelle kann entfallen.

Vorzugsweise ist der Lagerinnenring mehrteilig ausgebildet; ein weiterer Teil des Lagerinnenrings ist durch einen zweiten Teilnocken eines benachbarten Nockens ausgebildet. Es kann sich so eine symmetrische Anordnung ergeben. Die zwei axial benachbarten Teilnocken, jeweils unterschiedlicher Nocken, bilden so gemeinsam den Lagerinnenring aus. Durch diese Teilung ergeben sich kurze Fügewege, was die Montage vereinfacht. Alternativ kann der weitere Teil des Lagerinnenrings durch einen einteiligen, drehfest auf der Außenwelle gehaltenen Nocken oder Lagerring ausgebildet werden.

Vorzugsweise ist ein axialer Spalt, der sich zwischen den beiden, jeweils gemeinsam einen Lagerinnenring bildenden Teilnocken ergibt, axial ausgerichtet mit einer Radialbohrung in der Außenwelle. Gemeinsam können der Spalt und die Radialbohrung als radialer Schmiermittelkanal zwischen dem Innenbereich der Außenwelle und der Lager, insbesondere im Falle eines Gleitlagers, dienen. Gleiches gilt für die im vorigen Absatz angesprochenen Alternativen, so dass sich der Spalt zwischen einem Teilnocken und dem Festnocken bzw. dem Lagerring ergibt.

In einer ersten bevorzugten Ausgestaltung weist der Nocken einen ersten Teilnocken und zwei zweite Teilnocken auf, wobei der erste Teilnocken axial zwischen den beiden zweiten Teilnocken angeordnet ist und einer der beiden zweiten Teilnocken den Teil des Lagerinnenrings ausbildet. Besonders bevorzugt ist es, wenn in dieser Ausgestaltung der erste Telnocken mit der Innenwelle drehfest verbunden ist und die zweiten Teilnocken mit der Außenwelle drehfest verbunden sind. In diesem Fall muss nur ein Teilnocken insbesondere über eine aufwendige Bolzenkonstruktion mit der Innenwelle drehfest verbunden werden.

Grundsätzlich ist eine solche Aufteilung in drei Teilnocken bevorzugt, da so ein Mitnehmer, insbesondere ein Schlepp- oder Kipphebel, stets zentriert auf dem Nocken anliegt, nämlich entweder an dem innenliegenden ersten Teilnocken alleine, an den beiden außenliegenden Teilnocken gemeinsam oder an allen drei Teilnocken gemeinsam. Bei allen drei Betriebszuständen können die Kräfte axial zentral auf den Mitnehmer übertragen werden. Allerdings zeichnet sich diese Ausgestaltung durch einen großen axialen Bauraumbedarf der drei Teilnocken aus, da diese allesamt auf der Außenwelle angebracht werden. Dabei erfordert jeder Teilnocken eine gewisse Mindestauflagefläche an der Außenfläche. Insbesondere der mittlere Teilnocken vergrößert sich dabei radial nach innen, im Querschnitt betrachtet, so dass auch die Anlageflächen der äußeren Teilnocken axial nach außen "wandern" müssen. Zudem erfordert die Bolzenkonstruktion zur drehfesten Verbindung mit der Innenwelle eine gewisse Mindestbreite. Daher muss die Schulter des Teilnockens stets um ein gewisses Maß axial betrachtet länger sein, als der Durchmesser des Bolzens. Dass nun einer der äußeren Teilnocken zugleich den Lagerinnenring, zumindest teilweise, ausbildet, reduziert den Platzbedarf, der von diesem Teilnocken und dem Lagerinnenring gemeinsam auf der Außenwelle beansprucht wird.

In einer zweiten bevorzugten Ausgestaltung weist der Nocken genau einen ersten Teilnocken und genau einen zweiten Teilnocken auf. Der erste Teilnocken ist axial benachbart zum zweiten Teilnocken angeordnet, der zweite Teilnocken bildet den Teil des Lagerinnenrings aus. Zwar kann diese Ausgestaltung mit Kippmomenten auf den Schlepphebel einhergehen; andererseits kann aufgrund der geringeren Anzahl an Teilnocken insgesamt der durch die Teilnocken benötigte axiale Bauraum nochmals verringert werden.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: einen Querschnitt durch eine erfindungsgemäße Nockenwelle der ersten Ausgestaltung;
- Figur 2: einen Querschnitt durch eine erfindungsgemäße Nockenwelle der zweiten Ausgestaltung;
- Figur 3: einen Querschnitt durch eine alternative erfindungsgemäße Nockenwelle der zweiten Ausgestaltung.
- Figur 4: einen Querschnitt durch eine alternative erfindungsgemäße Nockenwelle der ersten Ausgestaltung;
- Figur 5: einen Querschnitt durch eine nicht beanspruchte Nockenwelle,
- Figur 6: einen Querschnitt durch eine weitere nicht beanspruchte Nockenwelle.

In der Figur 1 ist eine erfindungsgemäße Nockenwelle 1 für eine Brennkraftmaschine ausschnittsweise im Querschnitt gezeigt. Die Nockenwelle 1 umfasst eine hohle Außenwelle 2 sowie eine konzentrisch innerhalb der Außenwelle 2 um einen Verdrehwinkel von insbesondere maximal 35°, vorzugsweise 20° bis 30°, verdrehbar gelagert angeordnete Innenwelle 3. Die Nockenwelle 1 umfasst zwei Nocken 6', 6", die mehrere gegeneinander verdrehbare Teilnocken 4, 5 aufweisen. Dabei ist der erste Teilnocken 4 drehfest mit der Innenwelle 4 verbunden und verdrehbar auf der Außenwelle 2 angeordnet, während die zweiten Teilnocken 5 verdreh- und verschiebefest auf der Außenwelle 2 gehalten sind. Dabei kann die dreh- und verschiebefeste Anordnung des ersten Teilnockens 4 über herkömmliche Verfahren mittels einer kraftschlüssigen und/oder einer formschlüssigen und/oder stoffschlüssigen Verbindung realisiert sein. Der zweite Teilnocken 5 ist über einen Bolzen 12 drehfest mit der Innenwelle 3 verbunden. Dieser Bolzen 12 ist in der Schnittdarstellung nach Figur 1 nicht erkennbar; dies wird aber in einer der nachfolgenden Figuren noch ersichtlich.

Die beiden Teilnocken 4, 5 können identische oder zueinander abweichende Außenkonturen aufweisen. Anhand der relativen Verdrehstellung zwischen Innenwelle 3 und Außenwelle 2 kann die relative Ausrichtung der Außenkonturen der beiden Teilnocken 4, 5 zueinander gezielt eingestellt werden. Werden die radial hervorgehobenen Bereiche der Außenkonturen beider Teilnocken in Umfangsrichtung der Nockwelle miteinander überlagert, so wird die Öffnungsdauer des zugehörigen Ventils reduziert. Werden die radial hervorgehobenen Bereiche der Außenkonturen beider Teilnocken in Umfangsrichtung der Nockwelle versetzt zueinander angeordnet, so wird die Öffnungsdauer des zugehörigen Ventils erhöht.

Die Nockenwelle 1 wird mittels eines Gleitlagers 9 in einem nicht dargestellten Gehäuse gehalten. Das Gleitlager weist einen Lageraußenring 8 sowie einen (im Fall der Figur 1 mehrteiligen) Lagerinnenring 7 auf.

In Figur 1 ist ein Schlepphebel 13 gestrichelt angedeutet. Zur Interaktion des Schlepphebels 13 mit dem Nocken 6 muss der Schlepphebel stets auf einer vorgegebenen Mindestkontaktlänge l₁ (gemessen parallel zur Nockwellenachse A) am Nocken 6 anliegen, um die Flächenpressung auf ein zulässigen Maximalwert zu beschränken. Aufgrund der mehrteiligen Ausgestaltung des Nockens ist es aber möglich, dass der Schlepphebel 13 nur mit einem der Teilnocken 4, 5 in Kontakt ist. Dieser Betriebszustand ist Figur 1 gezeigt, wobei hier nur der erste Teilnocken 4 mit dem Schlepphebel 13 in Kontakt ist. Auch in einem solchen Fall darf die maximal zulässige Flächenpressung nicht überschritten werden. Folglich müssen sowohl der erste Teilnocken als auch die zweiten Teilnocken 5 zusammen jeweils eine Mindestlänge l₁ an der Außenkontur aufweisen. Somit beansprucht der mehrteilige Nocken 6 einer solchen variablen Nockenwelle grundsätzlich deutlich mehr axialen Bauraum als ein einteiliger Nocken. Die Dimension x in der Figur 1 steht für den axialen Freigang zwischen den Nocken.

Ferner ist zu erkennen, dass sich der Querschnitt des ersten Teilnockens 4 radial nach innen konisch vergrößert, also eine Art Schulter 16 ausbildet. Dies ist erforderlich, da jeder Teilnocken eine minimale Anlagefläche auf der Außenwelle erfordert und/oder eine gewisse axiale Länge zur Aufnahme des Bolzens 12 erfordert. Durch jeden Teilnocken vergrößert sich folglich der Platzbedarf an der Außenwelle zur Anlage der Teilnocken. So bedarf jeder Teilnocken einer bestimmten Verbindungslänge l₂ auf der Außenwelle 2, wobei l₂ in diesem Fall größer ist als l₁. Daher wandern auch die Bereiche der äußeren Teilnocken 5, die in Anlage mit der Außenwelle 2 sind, axial nach außen. Zudem beansprucht das Gleitlager eine vorgegebene Gleitlagerlänge l₃.

Erfindungsgemäß ist nun einer der beiden zweiten Teilnocken 5 einstückig mit dem Lagerinnenring 7 des Gleitlagers 9 ausgebildet. Es ist in der Figur 1 ersichtlich, dass sich so die Bereiche der erforderlichen Anlage l₂ des Teilnockens auf der Außenwelle 2 mit der Länge l₃ des Gleitlager 9 überlappen. So ergibt sich erfindungsgemäß eine bauraumsparende Anordnung in axialer Richtung.

In einer Variante kann auch der erste Teilnocken 4 der feste Teilnocken anstelle der zweiten Teilnocken 5 sein. Dann sind die zweiten Teilnocken 5 drehfest mit der Innenwelle 4 verbunden und verdrehbar auf der Außenwelle 2 angeordnet, während der erste Teilnocken 4 verdreh- und verschiebefest mit der Außenwelle 2 verbunden ist. Die Nockenwelle wird dann über einen der verstellbaren Teilnocken 5 gelagert.

Ferner ist in der Außenwelle 2 eine Radialbohrung 10 vorgesehen, die axial ausgerichtet ist mit einem Spalt 11, der sich zwischen zwei benachbart angeordneten Teilnocken 5 bzw. Lagerinnenringteilen 7 ergibt. Durch die Bohrung 10 und den Spalt 11 ist ein Schmiermittelkanal zwischen dem Gleitlager 8 und dem Zwischenraum radial zwischen der Außenwelle 2 und der Innenwelle 3 gebildet.

Figur 2 zeigt eine alternative Ausgestaltung, die weitgehend der Ausgestaltung nach Figur 1 entspricht. Im Folgenden wird daher nur auf die Unterschiede eingegangen. Die Nocken 6 weisen lediglich einen zweiten Teilnocken 5 auf. Liegt der Schlepphebel 13 allerdings nur an einem der beiden Teilnocken 4, 5 an, so können sich Kippmomente nachteilig auf den Schlepphebel 13 auswirken. Daher ist eine Ausgestaltung nach Figur 1 bevorzugt, da dort der Schlepphebel 13 stets zentriert von dem Nocken 6 beaufschlagt wird.

Die zweiten Teilnocken 5 sind fest mit der Außenwelle 2 verbunden; die ersten Teilnocken 4 sind verdrehfest mit der Innenwelle 3 verbunden. Zur drehfesten Verbindung der Innenwelle 3 mit dem entsprechenden Teilnocken 4 ist in Figur 2 die bereits angesprochene Bolzenkonstruktion zur drehfesten Verbindung eines der Teilnocken mit der Innenwelle zu erkennen. Ein Bolzen 12 ist jeweils durch eine schlitzförmige, quer zur Nockenwellendrehachse A verlaufende Ausnehmung 14 in der hohlen Außenwelle 2 geführt und insbesondere kraft- oder formschlüssig mit der Innenwelle 3 fest verbunden. Der Bolzen 12 greift ferner formschlüssig in denjenigen Teilnocken ein, der mit der Innenwelle drehfest verbunden ist, in diesem Fall der Teilnocken 4.

Figur 3 zeigt eine alternative Ausgestaltung, die weitgehend der Ausgestaltung nach Figur 2 entspricht. Im Folgenden wird daher nur auf die Unterschiede eingegangen. Die ersten Teilnocken 4 sind fest mit der Außenwelle 2 verbunden; die zweiten Teilnocken 5 sind verdrehfest über jeweils eine Bolzen 12 mit der Innenwelle 3 auf die zuvor beschriebene Weise verbunden.

In der Ausgestaltung der Figur 3 ist radial zwischen der Innenwelle 3 und der Außenwelle 2 eine separate Lagerbuchse 15 mit ein oder mehreren Schmiermittelbohrungen vorgesehen. Eine solche Lagerbuchse 15 kann ohne weiters auch bei den Ausgestaltungen entsprechend der anderen Figuren Anwendung finden.

Figur 4 zeigt eine alternative Ausgestaltung, die weitgehend der Ausgestaltung nach Figur 2 entspricht. Der Lagerinnenring 7 wird zum einen, wie auch in Figur 1, durch einen Telnocken 5 gebildet. Zum anderen wird der Innenring durch einen zum Teilnocken 5 separaten Lagerring 17 gebildet, der nicht Bestandteil eines Nockens ist. Der Spalt 11 ist zwischen dem Teilnocken 5 und dem Lagerring 17 gebildet.

Figur 5 zeigt eine nicht beanspruchte Alternative. Gezeigt sind zwei einteilige Nocken 6', 6", die in allen Betriebszuständen stets in Wechselwirkung mit jeweils einem Schlepphebel 13', 13" sind. Beide Nocken 6 bilden Teile des Lagerinnenrings 7 aus. Der rechte Nocken 6" ist ein Verstellnocken, der mit der Innenwelle 3 durch den Bolzen 12 drehfest verbunden ist und verdrehbar zur Außenwelle 2 gehalten ist. Der linke Nocken 6' ist ein Festnocken, der drehfest mit der Außenwelle 2 verbunden ist.

Figur 6 zeigt eine nicht beanspruchte Alternative. Gezeigt sind zwei einteilige Nocken 6', 6", die in allen Betriebszuständen stets in Wechselwirkung mit jeweils einem Schlepphebel 13', 13" sind. Der rechte Nocken 6" ist ein Verstellnocken, der
mit der Innenwelle 3 durch den Bolzen 12 drehfest verbunden ist und verdrehbar zur Außenwelle 2 gehalten ist. Dieser Nocken bildet den Lagerinnenring 7 vollständig aus. Der linke Nocken 6' ist ein Festnocken, der drehfest mit der Außenwelle 2 verbunden ist und keinerlei Funktion des Lagers 8 übernimmt.

In den Ausführungsbeispielen wurde als Lager ausschließlich ein Gleitlager gezeigt. Die Erfindung ist bei Wälzlagern ebenfalls anwendbar. Bei den erfindungsgemäßen Ausführungsformen nach den Figuren 1 bis 4 bildete ein Teilnocken jeweils nur einen Teil des Lagerinnenrings aus. Es ist aber auch möglich, dass ein Teilnocken den Lagerinnenring vollständig ausbildet.

### Bezuaszeichenliste

- 1: Nockenwelle
- 2: Außenwelle
- 3: Innenwelle
- 4: erster Teilnocken
- 5: zweiter Teilnocken
- 6: Nocken
- 7: Lagerinnenring
- 8: Lageraußenring
- 9: Gleitlager
- 10: Radialbohrung in Außenwelle
- 11: Spalt im Lagerinnenring
- 12: Bolzen
- 13: Schlepphebel
- 14: schlitzförmige Ausnehmung
- 15: Lagerhülse
- 16: Schulter
- 17: Lagerring

- I₁: Kontaktlänge zwischen Schlepphebel und Nocken
- I₂: Verbindungslänge zwischen Teilnocken und Außenwelle
- I₃: Gleitlagerlänge

## Patentansprüche

1. Nockenwelle (1) für den Ventiltrieb einer Brennkraftmaschine mit variierbarer Ventilöffnungsdauer,
mit einer Außenwelle (2) und mit einer sich durch die Außenwelle (2) erstreckenden Innenwelle (3), wobei die Innenwelle (3) drehbar zur Außenwelle (2) gehalten ist, wobei wenigsten ein Nocken (6') mehrteilig ausgebildet ist und einen ersten Teilnocken (4) und zumindest einen zweiten Teilnocken (5) aufweist,
wobei entweder der erste Teilnocken (4) oder der zumindest eine zweite Teilnocken (5) mit der Außenwelle (2) verdrehfest verbunden ist und der jeweils andere Teilnocken (5, 4) verdrehfest mit der Innenwelle (3) verbunden ist,
und wobei auf der Außenwelle (2) ein Lagerinnenring (7) eines Wellenlagers (9) gehalten ist und der zweite Teilnocken (5) einen axialen Ansatz aufweist, der zumindest einen Teil des Lagerinnenrings (7) ausbildet.

2. Verstellbare Nockenwelle (1) nach Anspruch 1,
**dadurch gekennzeichnet,**
**dass** der Lagerinnenring (7) mehrteilig ausgebildet ist und ein weiterer Teil des Lagerinnenrings (7) durch einen zweiten Teilnocken (5) eines zum Nocken (6') benachbarten weiteren Nockens (6") ausgebildet ist.

3. Verstellbare Nockenwelle (1) nach Anspruch 2,
**dadurch gekennzeichnet,**
**dass** ein Spalt (11) zwischen den beiden zweiten Teilnocken (5), die gemeinsam den Lagerinnenring (7) ausbilden, gebildet ist, der axial mit einer Radialbohrung (10) in der Außenwelle (2) ausgerichtet ist.

4. Verstellbare Nockenwelle (1) nach einem der vorherigen Ansprüche,
**dadurch gekennzeichnet,**
**dass** der Nocken (6') einen ersten Teilnocken (4) und zwei zweite Teilnocken (5) aufweist, wobei der erste Teilnocken (4) axial zwischen den beiden zweiten Teilnocken (5) angeordnet ist und einer der beiden zweiten Teilnocken (5) den Teil des Lagerinnenrings (7) ausbildet.

5. Verstellbare Nockenwelle (1) nach einem der Ansprüche 1 bis 3,
**dadurch gekennzeichnet,**
**dass** der Nocken (6') genau einen ersten Teilnocken (4) und genau einen zweiten Teilnocken (5) aufweist, wobei der erste Teilnocken (4) axial neben dem zweiten Teilnocken (5) angeordnet ist und der zweite Teilnocken (5) den Teil des Lagerinnenrings (7) ausbildet.

## Claims

1. Camshaft (1) for the valve drive of an internal combustion engine having a variable valve opening time,
having an outer shaft (2) and having an inner shaft (3) which extends through the outer shaft (2), the inner shaft (3) being held rotatably with respect to the outer shaft (2),
at least one cam (6') being of multiple-piece configuration and comprising a first part cam (4) and at least one second part cam (5),
either the first part cam (4) or the at least one second part cam (5) being connected fixedly to the outer shaft (2) so as to rotate with it, and the respectively other part cam (5, 4) being connected fixedly to the inner shaft (3) so as to rotate with it,
and a bearing inner ring (7) of a shaft bearing (9) being held on the outer shaft (2), and the second part cam (5) comprising an axial attachment which forms at least one part of the bearing inner ring (7).

2. Adjustable camshaft (1) according to Claim 1,
**characterized**
**in that** the bearing inner ring (7) is of multiple-piece configuration, and a further part of the bearing inner ring (7) is configured by way of a second part cam (5) of a further cam (6") which is adjacent to the cam (6').

3. Adjustable camshaft (1) according to Claim 2,
**characterized**
**in that** a gap (11) is formed between the two second part cams (5) which together form the bearing inner ring (7), which gap (11) is oriented axially with a radial bore (10) in the outer shaft (2) .

4. Adjustable camshaft (1) according to one of the preceding claims,
**characterized**
**in that** the cam (6') comprises a first part cam (4) and two second part cams (5), the first part cam (4) being arranged axially between the two second part cams (5), and one of the two second part cams (5) forming the part of the bearing inner ring (7).

5. Adjustable camshaft (1) according to one of Claims 1 to 3,
**characterized**
**in that** the cam (6') comprises precisely one first part cam (4) and precisely one second part cam (5), the first part cam (4) being arranged axially next to the second part cam (5), and the second part cam (5) forming the part of the bearing inner ring (7).

## Revendications

1. Arbre (1) à cames pour l'entraînement des soupapes d'un moteur à combustion interne à durée variable de l'ouverture de soupape, présentant
un arbre extérieur (2) et un arbre intérieur (3) qui s'étend dans l'arbre extérieur (2), l'arbre intérieur (3) étant maintenu de manière à pouvoir tourner par rapport à l'arbre extérieur (2),
au moins une came (6') étant formée de plusieurs pièces et présentant une première partie (4) de came et au moins une deuxième partie (5) de came,
la première partie (4) de came ou la ou les deuxièmes parties (5) de came étant reliées à rotation solidaire à l'arbre extérieur (2) et l'autre partie de came (5, 4) étant reliée à rotation solidaire à l'arbre intérieur (3),
une bague intérieure de palier (7) d'un palier d'arbre (9) étant maintenue sur l'arbre extérieur (2) et la deuxième partie (5) de came présentant un décalage axial qui forme au moins une partie de la bague intérieure de palier (7).

2. Arbre (1) à cames ajustable selon la revendication 1, **caractérisé en ce que** la bague intérieure de palier (7) est réalisée en plusieurs pièces et **en ce qu'**une autre partie de la bague intérieure de palier (7) est formée par une deuxième partie (5) d'une autre came (6") voisine de la came (6').

3. Arbre (1) à cames ajustable selon la revendication 2, **caractérisé en ce qu'**un interstice (11) entre les deux deuxièmes parties (5) de came qui forment ensemble la bague intérieure de palier (7) est aligné axialement sur un alésage radial (10) ménagé dans l'arbre extérieur (2).

4. Arbre (1) à cames ajustable selon l'une des revendications précédentes, **caractérisé en ce que** la came (6') présente une première partie (4) de came et deux deuxièmes parties (5) de came, la première partie (4) de came étant disposée axialement entre les deux deuxièmes parties (5) de came et l'une des deux deuxièmes parties (5) de came faisant partie de la bague intérieure de palier (7).

5. Arbre (1) à cames ajustable selon l'une des revendications 1 à 3, **caractérisé en ce que** la came (6') présente exactement une première partie (4) de came et exactement une deuxième partie (5) de came, la première partie (4) de came étant disposée axialement à côté de la deuxième partie (5) de came et la deuxième partie (5) de came faisant de la bague intérieure de palier (7).
